# EUROPÄISCHE PATENTSCHRIFT

(11) **EP 3 495 541 B1**
(45) Veröffentlichungstag und Bekanntmachung des Hinweises auf die Patenterteilung: **19.05.2021**
(21) Anmeldenummer: 19163532.5
(22) Anmeldetag: 18.03.2019
(51) Int. Cl.: D04B 27/34

(54) **KETTENWIRKMASCHINE UND WARENABZUGSEINRICHTUNG FÜR EINE KETTENWIRKMASCHINE**
WARP KNITTING MACHINE AND FABRIC REMOVAL DEVICE FOR A WARP KNITTING MACHINE
MÉTIER À TRICOTER EN CHAÎNE ET DISPOSITIF DE RETENUE DE TISSU POUR MÉTIER À TRICOTER EN CHAÎNE

(43) Veröffentlichungstag der Anmeldung: 12.06.2019
(73) Patentinhaber: KARL MAYER STOLL R&D GmbH, 63179 Obertshausen (DE)
(72) Erfinder: Schneider, Christian, 36119 Neuhof (DE)

(56) Entgegenhaltungen:
- DE-B- 1 171 554
- DE-B4-102010 046 587
- DE-C- 862 040
- US-A- 5 850 982

## Beschreibung

Die Erfindung betrifft eine Kettenwirkmaschine mit einem Wirkbereich, in dem Wirkwerkzeuge zur Erzeugung einer Wirkware angeordnet sind, und mit einer Warenabzugseinrichtung zum Abzug einer von der Kettenwirkmaschine bei einem Wirkprozess hergestellten Wirkware aus dem Wirkbereich, wobei die Warenabzugseinrichtung ein Warenführungselement mit einem Auflaufbereich aufweist, in dem die Wirkware auf das Warenführungselement aufläuft, wobei ein Abstand zwischen einem ortsfesten Maschinenbett der Kettenwirkmaschine und dem Auflaufbereich des Warenführungselements veränderlich ist, sodass eine Warenabzugsspannung, mit der die Wirkware aus dem Wirkbereich abgezogen wird, durch eine Änderung des Abstands vergleichmäßigt werden kann, und wobei das Warenführungselement mit einem Antriebselement der Kettenwirkmaschine gekoppelt ist.

Bei einer Kettenwirkmaschine handelt es sich um eine Textilmaschine, die aus Kettfäden bei einem maschenbildenden Vorgang eine Wirkware erzeugt. Die Maschenbildung erfolgt in dem Wirkbereich der Kettenwirkmaschine. Dabei kommen typischerweise Wirkwerkzeuge wie beispielsweise Wirknadeln und Legenadeln zur Verwendung. Kettenwirkmaschinen weisen mehrere Barren auf, wobei an einer Barre jeweils eine Vielzahl von Wirkwerkzeugen angeordnet sind. Da mittels einer Barre eine Vielzahl von Wirkwerkzeugen gleichzeitig bewegt werden können, werden bei dem Wirkprozess eine Vielzahl von Maschen gleichzeitig gebildet. Hierin liegt die besonders hohe Produktionsleistung von Kettenwirkmaschinen begründet.

Warenabzugseinrichtungen für Kettenwirkmaschinen sind aus dem Stand der Technik bekannt. Eine Kettenwirkmaschine mit einer Warenabzugseinrichtung wird beispielsweise in der Offenlegungsschrift DE 10 2010 046 587 B4 gezeigt. Die darin offenbarte Warenabzugseinrichtung weist mehrere zylinderförmige Abzugswalzen auf. Diese werden durch einen Antrieb in Rotation versetzt und ziehen die Wirkware somit aus dem Wirkbereich ab. Die Wirkware wird anschließend auf eine Wickelwalze aufgewickelt. Weitere Kettenwirkmaschinen mit Warenabzugseinrichtungen werden in der DE 102010046587 A1, der US 5850982 A und der DE 1171554 B beschrieben. Die DE 862040 C beschreibt eine Warenabzugsvorrichtung, bei der eine Führungswalze verschwenkbar gelagert ist. Nach dem Aufwickeln der Wirkware auf eine Wickelwalze im Einarbeitungsbetrieb kann ein Benutzer die Führungswalze händisch verschwenken, sodass sie die abgezogene Wirkware an eine Abzugswalze andrückt. Dies erhöht die Warenabzugsspannung. Bei diesem Aufbau ist die Einarbeitung erleichtert und im Dauerbetrieb wird eine ausreichend hohe Warenabzugsspannung bereitgestellt.

Der Erfindung liegt demgegenüber die Aufgabe zu Grunde, eine Kettenwirkmaschine bereitzustellen, die eine Wirkware mit einer verbesserten Warenqualität herstellt.

Die Aufgabe wird gelöst, indem eine Kettenwirkmaschine bereitgestellt wird, bei der der Abstand zwischen dem ortsfesten Maschinenbett der Kettenwirkmaschine und dem Auflaufbereich durch eine Antriebswirkung des Antriebselements auf das Warenführungselement veränderlich ist, wobei der Antrieb und die Warenabzugseinrichtung dazu eingerichtet sind, den Abstand zwischen dem ortsfesten Maschinenbett der Kettenwirkmaschine und dem Auflaufbereich daran anzupassen, an welcher Position in dem Wirkbereich bei dem Wirkprozess eine Maschenbildung erfolgt.

Wie sich herausgestellt hat, ergibt sich hierdurch eine verbesserte Warenqualität. Bei dem Wirkprozess bewegen sich Wirknadeln der Kettenwirkmaschine, um die Wirkware zu bilden. Dabei kann die Maschenbildung an veränderlichen Positionen im Wirkbereich erfolgen, was sich auf die Abzugsspannung auswirkt. Der Auflaufbereich des Warenführungselements wird durch einen Abschnitt einer Oberfläche des Warenführungselements gebildet. Der Abstand zwischen dem Maschinenbett und dem Auflaufbereich ist variabel. Wenn sich der Auflaufbereich von dem Maschinenbett entfernt, dann erhöht sich die Warenabzugsspannung. Wird der Auflaufbereich in Richtung des Maschinenbetts bewegt, dann verringert sich die Warenabzugsspannung.

Wie sich herausgestellt hat, führt die erfindungsgemäße Vergleichmäßigung der Warenabzugsspannung zu einer gleichmäßigeren Maschengröße bei der erzeugten Wirkware. Erfindungsgemäß wird die Position des Auflaufbereichs daran angepasst, an welcher Position im Wirkbereich die Maschenbildung erfolgt. Dies macht sich insbesondere bei hohen Maschinendrehzahlen bemerkbar.

Es wäre zwar alternativ denkbar, die Aufnahmewalze so anzutreiben, dass sie eine veränderliche Rotationsgeschwindigkeit und/oder -richtung aufweist. Auch dadurch ließe sich eine Vergleichmäßigung der Warenabzugsspannung erreichen. Dies wäre allerdings in der Umsetzung sehr aufwändig.

Es ist vorteilhaft, wenn das Warenführungselement eine drehbare Aufnahmewalze ist. Die Aufnahmewalze kann die Wirkware mittels einer Drehbewegung weiterbefördern. Die Aufnahmewalze weist bevorzugt eine zylinderförmige Form auf. Sie kann jedoch alternativ auch eine abweichende Form aufweisen.

Es ist bevorzugt, wenn die Aufnahmewalze exzentrisch antreibbar ist. Dies wird besonders bevorzugt so umgesetzt, dass die Warenabzugseinrichtung eine drehbar gelagerte Aufnahmewelle zum Antrieb der Aufnahmewalze aufweist, wobei die Aufnahmewelle zu der Aufnahmewalze exzentrisch angeordnet ist. Die Aufnahmewelle kann erfindungsgemäß durch einen Antrieb in Rotation versetzt werden. Aufgrund der exzentrischen Anordnung der Aufnahmewelle zu der Aufnahmewalze führt die Aufnahmewalze eine Bewegung durch, bei der sich der Abstand des Auflaufbereichs von dem Wirkbereich ständig ändert. Die Warenabzugsspannung wird dadurch vergleichmäßigt.

Gemäß einer möglichen Variante der Erfindung ist die Aufnahmewelle fest mit der Aufnahmewalze verbunden. Gemäß einer alternativen Variante der Erfindung ist die Aufnahmewelle mit einer Laufscheibe fest verbunden, wobei die Aufnahmewelle zu der Laufscheibe exzentrisch angeordnet ist. Die Aufnahmewalze ist drehbar auf der Laufscheibe gelagert.

Falls ein exzentrischer Antrieb nicht vorgesehen werden soll, dann ist es alternativ möglich, dass die Aufnahmewalze translatorisch verlagerbar ist. Die Oberfläche der Aufnahmewalze unterliegt somit einer Verschiebungsbewegung, wodurch die Warenabzugsspannung vergleichmäßigt wird. Die Aufnahmewalze kann sich nichtsdestotrotz gleichzeitig in Rotation befinden. Die translatorische Verlagerung kann dadurch erreicht werden, dass die Warenabzugseinrichtung eine drehbar gelagerte Aufnahmewelle zum Antrieb der Aufnahmewalze aufweist, wobei die Aufnahmewelle quer zu einer Längsachse der Aufnahmewelle verlagerbar ist. Die Aufnahmewelle kann erfindungsgemäß mit einer Einrichtung zur Verlagerung der Aufnahmewelle in einer Richtung quer zu der Längsachse der Aufnahmewelle ausgestattet sein. Wenn die Aufnahmewelle quer zu ihrer Längsachse entlang einer gedachten Querachse bewegt wird, dann wird der Bewegung der Aufnahmewalze eine translatorische Komponente hinzugefügt. Die Querachse, entlang der die Aufnahmewelle bewegt wird, schließt vorzugsweise mit der Längsachse der Aufnahmewelle einen Winkel von 90° ein. Die Aufnahmewalze kann auf der Aufnahmewelle drehbar gelagert sein. Es ist alternativ möglich, dass die Aufnahmewalze mit der Aufnahmewelle fest verbunden ist und dass die Kettenwirkmaschine einen Antrieb aufweist, der die Aufnahmewelle in Rotation versetzt.

Gemäß einer besonderen Ausführungsform der Erfindung ist das Warenführungselement eine verlagerbare Führungsstange. Dabei kann es sich erfindungsgemäß um einen Metallstab oder einen Stab aus Kunststoff handeln. Die Führungsstange kann erfindungsgemäß an einem verschwenkbaren Hebel befestigt sein. Erfindungsgemäß wird eine Wirkware durch mindestens eine Abzugswalze von der Wirkstelle abgezogen und an der Führungsstange vorbeigeführt. Wird die Führungsstange durch eine Verschwenkung des Hebels verlagert, sodass die Führungsstange an die Wirkware angedrückt wird, dann wird die Wirkware deformiert und die Warenabzugsspannung steigt an. Gemäß einer vorteilhaften Ausprägung der Erfindung ist der Traghebel an einem Antriebshebel der Kettenwirkmaschine befestigt, der eine Barre in eine Konträrbewegung versetzt. Bei der Konträrbewegung handelt es sich um eine zur Maschenbildung notwendige Schwingbewegung der Barre.

Es ist vorteilhaft, wenn die Warenabzugseinrichtung mindestens eine Abzugswalze aufweist, die dem Warenführungselement nachgeordnet ist. Die mindestens eine Abzugswalze wird durch einen Antrieb in Rotation versetzt, sodass eine Abzugskraft auf die Wirkware ausgeübt wird. Gemäß Ausführungsformen der Erfindung kann der mindestens einen Abzugswalze eine Wickelwalze nachgeordnet sein, auf der die Wirkware aufgewickelt wird.

Gemäß Ausführungsformen der Erfindung kann das Antriebselement das Warenführungselement in eine rotatorische und/oder eine translatorische Bewegung versetzen. Erfindungsgemäß kann es sich bei dem Antriebselement um eine Hauptwelle der Kettenwirkmaschine handeln. Diese kann mit dem Warenführungselement gekoppelt sein. Die Hauptwelle ist vorzugsweise außerdem mit mindestens einer Barre der Kettenwirkmaschine gekoppelt, sodass sie sowohl den Wirkprozess als auch die Warenabzugseinrichtung steuert.

Die Zeichnungen stellen mögliche Ausführungsformen der Erfindung dar. Dabei zeigt:
Fig. 1 eine schematische Darstellung einer ersten Ausführungsform der erfindungsgemäßen Kettenwirkmaschine mit einer Aufnahmewalze,
Fig. 2 eine schematische Darstellung der ersten Ausführungsform der erfindungsgemäßen Kettenwirkmaschine, wobei sich die Aufnahmewalze in einer abweichenden Drehstellung befindet,
Fig. 3 eine schematische Darstellung einer zweiten Ausführungsform der erfindungsgemäßen Kettenwirkmaschine mit einer Aufnahmewalze, die auf einer translatorisch verlagerbaren Aufnahmewelle gelagert ist,
Fig. 4 eine schematische Darstellung der zweiten Ausführungsform, wobei die Aufnahmewalze translatorisch verlagert worden ist,
Fig. 5 eine schematische Darstellung einer dritten Ausführungsform der erfindungsgemäßen Kettenwirkmaschine mit einer verlagerbaren Führungsstange und
Fig. 6 eine schematische Darstellung eines Wirkbereichs einer erfindungsgemäßen Kettenwirkmaschine.

Fig. 1 zeigt eine schematische Darstellung einer ersten Ausführungsform der erfindungsgemäßen Kettenwirkmaschine 1 mit einer Aufnahmewalze 2. Die Kettenwirkmaschine 1 weist eine Abschlagbarre 3 auf, an der eine von der Kettenwirkmaschine 1 erzeugte Wirkware 4 einen Wirkbereich der Kettenwirkmaschine 1 verlässt. Die Aufnahmewalze 2 nimmt die Wirkware 4 auf. Die Aufnahmewalze 2 ist mit einer Aufnahmewelle 5 exzentrisch verbunden. Die Aufnahmewelle 5 wird über ein Getriebe durch eine Hauptwelle der Kettenwirkmaschine 1 angetrieben und in Rotation versetzt. Die Hauptwelle ist in einem Maschinenbett 6 der Kettenwirkmaschine 1 angeordnet. Die Wirkware 4 läuft in einem Auflaufbereich 7 auf die Aufnahmewalze 2 auf. Die exzentrische Bewegung der Aufnahmewalze 5 führt zu einer Vergleichmäßigung der Warenabzugsspannung, mit der die Wirkware 4 von der Abschlagbarre 3 und aus dem Wirkbereich der Kettenwirkmaschine 1 abgezogen wird. Die Wirkware 4 liegt dabei stets abschnittsweise an einer Oberfläche 21 der Aufnahmewalze 2 an. Die Aufnahmewelle 5 ist mit der Hauptwelle solchermaßen gekoppelt, dass die Warenabzugsspannung dem Wirkprozess stets angepasst ist. Dadurch ergibt sich eine Wirkware 4 besonderer Güte. Der Aufnahmewalze 2 sind drei Abzugswalzen 8 nachgeordnet, die die Wirkware 4 weiterbefördern. Die Aufnahmewalze 2 bildet gemeinsam mit den Warenabzugswalzen 8 eine Warenabzugseinrichtung 9 der Kettenwirkmaschine.

Fig. 2 zeigt eine schematische Darstellung der ersten Ausführungsform der erfindungsgemäßen Kettenwirkmaschine 1, wobei sich die Aufnahmewalze 2 in einer abweichenden Position befindet. Durch eine Drehung der Aufnahmewelle 5 ist die Position der Aufnahmewalze 2 geändert worden, um die Warenabzugsspannung annähernd konstant zu halten.

Fig. 3 zeigt eine schematische Darstellung einer zweiten Ausführungsform der erfindungsgemäßen Kettenwirkmaschine 1 mit einer Aufnahmewalze 2, die auf einer translatorisch verlagerbaren Aufnahmewelle 5 gelagert ist. In dem Stützelement 10 ist ein Schlitten 11 angeordnet, der quer zu einer Längsachse der Aufnahmewelle 5 verlagerbar ist. Die Aufnahmewelle 5 ist in dem Schlitten 11 drehbar gelagert. Ein Antrieb bewegt den Schlitten 11 auf und ab. Die Aufnahmewalze 2 wird folglich translatorisch entlang einer Bewegungsachse 12 verlagert, die durch einen Doppelpfeil symbolisiert wird. Die translatorische Verlagerung der Aufnahmewalze 2 erlaubt eine Vergleichmäßigung der Warenabzugsspannung.

Fig. 4 zeigt eine schematische Darstellung der zweiten Ausführungsform der erfindungsgemäßen Kettenwirkmaschine 1, wobei die Aufnahmewalze 2 translatorisch verlagert worden ist. Dies erlaubt es, die Warenabzugsspannung annähernd konstant zu halten.

Fig. 5 zeigt eine schematische Darstellung einer dritten Ausführungsform der erfindungsgemäßen Kettenwirkmaschine 1 mit einer verlagerbaren Führungsstange 13. Gezeigt wird eine Ansicht auf eine Stirnfläche der Führungsstange 13, die eine zylindrische Form aufweist. Die Führungsstange 13 ist zylinderförmig ausgebildet und liegt an einer von der Kettenwirkmaschine 1 erzeugten Wirkware 4 an. Die Wirkware 4 läuft in einem Auflaufbereich 7 auf die Führungsstange 13 auf und wird anschließend zu mehreren Abzugswalzen 8 geführt, die die Wirkware 4 aus dem Wirkbereich abziehen. Ein um eine Schwenkachse 14 verschwenkbar gelagerter Hebel 15 trägt die Führungsstange 12. Der Hebel 15 wird durch einen Antrieb verschwenkt und dabei an die Wirkware gedrückt, um die Warenabzugsspannung annähernd konstant zu halten.

Fig. 6 zeigt eine schematische Darstellung eines Wirkbereichs 16 einer Kettenwirkmaschine. In dem Wirkbereich 16 bewegt sich eine Wirknadel 17 an Legenadeln 18 vorbei, um von den Legenadeln 18 geführte Kettfäden 19 zu fangen. Bei der Wirknadel 17 und den Legenadeln 18 handelt es sich um Wirkwerkzeuge. Jede Legenadel 18 wird durch eine Legebarre 20 gehalten. Da die Wirknadel 17 an mehreren Legenadeln 18 vorbeischwingt, werden Kettfäden in einem vergleichsweise großen Wirkbereich 16 eingefangen. Die Wirknadel 17 bewegt sich bei der Durchschwingbewegung entlang eines Wirknadelpfads 21, der durch einen Doppelpfeil symbolisiert wird. Die Legebarren 20 führen eine Gegenbewegung zu der Wirknadel 17 aus. Die Bewegungen der Wirkwerkzeuge und die Größe des Wirkbereichs 16, in dem die Wirkware entsteht, führen dazu, dass die Wirkware normalerweise einer veränderlichen Warenabzugsspannung unterliegt. Dies wird durch die Warenabzugseinrichtung der erfindungsgemäßen Kettenwirkmaschine kompensiert.

### BEZUGSZEICHENLISTE

- 1.: Kettenwirkmaschine
- 2.: Aufnahmewalze
- 3.: Abschlagbarre
- 4.: Wirkware
- 5.: Aufnahmewelle
- 6.: Maschinenbett
- 7.: Auflaufbereich
- 8.: Abzugswalze
- 9.: Warenabzugseinrichtung
- 10.: Stützelement
- 11.: Schlitten
- 12.: Bewegungsachse
- 13.: Führungsstange
- 14.: Schwenkachse
- 15.: Hebel
- 16.: Wirkbereich
- 17.: Wirknadeln
- 18.: Legenadel
- 19.: Kettfaden
- 20.: Legebarre
- 21.: Oberfläche

## Patentansprüche

1. Kettenwirkmaschine (1) mit einem Wirkbereich (16), in dem Wirkwerkzeuge zur Erzeugung einer Wirkware (4) angeordnet sind, und mit einer Warenabzugseinrichtung (9) zum Abzug einer von der Kettenwirkmaschine (1) bei einem Wirkprozess hergestellten Wirkware (4) aus dem Wirkbereich (16), wobei die Warenabzugseinrichtung (9) ein Warenführungselement mit einem Auflaufbereich (7) aufweist, in dem die Wirkware (4) auf das Warenführungselement aufläuft, wobei ein Abstand zwischen einem ortsfesten Maschinenbett (6) der Kettenwirkmaschine (1) und dem Auflaufbereich (7) des Warenführungselements veränderlich ist, sodass eine Warenabzugsspannung, mit der die Wirkware (4) aus dem Wirkbereich (16) abgezogen wird, durch eine Änderung des Abstands vergleichmäßigt werden kann, und wobei das Warenführungselement mit einem Antriebselement der Kettenwirkmaschine (1) gekoppelt ist, **dadurch gekennzeichnet, dass** der Abstand zwischen dem ortsfesten Maschinenbett (6) der Kettenwirkmaschine (1) und dem Auflaufbereich (7) durch eine Antriebswirkung des Antriebselements auf das Warenführungselement veränderlich ist, wobei der Antrieb und die Warenabzugseinrichtung (9) dazu eingerichtet sind, den Abstand zwischen dem ortsfesten Maschinenbett (6) der Kettenwirkmaschine (1) und dem Auflaufbereich (7) daran anzupassen, an welcher Position in dem Wirkbereich (16) bei dem Wirkprozess eine Maschenbildung erfolgt.

2. Kettenwirkmaschine (1) nach Anspruch 1, **dadurch gekennzeichnet, dass** das Warenführungselement eine drehbare Aufnahmewalze (2) ist.

3. Kettenwirkmaschine nach Anspruch 2, **dadurch gekennzeichnet, dass** die Aufnahmewalze (2) exzentrisch antreibbar ist.

4. Kettenwirkmaschine (1) nach Anspruch 2 oder 3, **dadurch gekennzeichnet, dass** die Warenabzugseinrichtung (9) eine drehbar gelagerte Aufnahmewelle (5) zum Antrieb Aufnahmewalze (2) aufweist, wobei die Aufnahmewelle (5) zu der Aufnahmewalze (2) exzentrisch angeordnet ist.

5. Kettenwirkmaschine (1) nach Anspruch 2, **dadurch gekennzeichnet, dass** die Aufnahmewalze (2) translatorisch verlagerbar ist.

6. Kettenwirkmaschine (1) nach Anspruch 5, **dadurch gekennzeichnet, dass** die Warenabzugseinrichtung (9) eine drehbar gelagerte Aufnahmewelle (5) zum Antrieb der Aufnahmewalze (2) aufweist, wobei die Aufnahmewelle (5) quer zu einer Längsachse der Aufnahmewelle (5) verlagerbar ist.

7. Kettenwirkmaschine (1) nach Anspruch 1, **dadurch gekennzeichnet, dass** das Warenführungselement eine verlagerbare Führungsstange (13) ist.

8. Kettenwirkmaschine (1) nach einem der vorhergehenden Ansprüche, **dadurch gekennzeichnet, dass** die Warenabzugseinrichtung (9) mindestens eine Abzugswalze (8) aufweist, die dem Warenführungselement nachgeordnet ist.

9. Kettenwirkmaschine (1) nach Anspruch 8, **dadurch gekennzeichnet, dass** das Antriebselement eine Hauptwelle der Kettenwirkmaschine (1) ist.

## Claims

1. Warp knitting machine (1) having a knitting region (16) in which knitting tools are arranged for creating knitted fabric (4), and having a fabric withdrawal device (9) for removing from the knitting region (16) a knitted fabric (4) manufactured by the warp knitting machine (1) in a knitting process, wherein the fabric withdrawal device (9) has a fabric guiding element with a run-on area (7) in which the knitted fabric (4) runs onto the fabric guiding element, wherein a spacing between a stationary machine bed (6) of the warp knitting machine (1) and the run-on area (7) of the fabric guiding element can be altered, such that a fabric withdrawal tension with which the knitted fabric (4) is withdrawn from the knitting region (16) can be evened by means of a change of the spacing, and wherein the fabric guiding element is coupled with a drive element of the warp knitting machine (1), **characterised in that** the spacing between the stationary machine bed (6) of the warp knitting machine (1) and the run-on area (7) can be altered by a drive action of the drive element, wherein the drive and the fabric withdrawal device (9) are configured to adapt the spacing between the stationary machine bed (6) of the warp knitting machine (1) and the run-on area (7) to the position in the knitting region (16) during the knitting process at which a stitch formation takes place.

2. Warp knitting machine (1) according to claim 1, **characterised in that** the fabric guiding element is a rotatable pick-up roller (2).

3. Warp knitting machine (1) according to claim 2, **characterised in that** the pick-up roller (2) can be driven eccentrically.

4. Warp knitting machine (1) according to claim 2 or 3, **characterised in that** the fabric withdrawal device (9) has a rotatably mounted pick-up shaft (5) for driving pick-up roller (2), wherein the pick-up shaft (5) is arranged eccentrically with relation to the pick-up roller (2).

5. Warp knitting machine (1) according to claim 2, **characterised in that** the pick-up roller (2) can be displaced translationally.

6. Warp knitting machine (1) according to claim 5, **characterised in that** the fabric withdrawal device (9) has a rotatably mounted pick-up shaft (5) for driving the pick-up roller (2), wherein the pick-up shaft (5) can be displaced transversely to a longitudinal axis of the pick-up shaft (5).

7. Warp knitting machine (1) according to claim 1, **characterised in that** the fabric guiding element is a displaceable guiding rod (13).

8. Warp knitting machine (1) according to any of the preceding claims, **characterised in that** the fabric withdrawal device (9) has at least one withdrawal roller (8) which is arranged downstream of the fabric guiding element.

9. Warp knitting machine (1) according to claim 8, **characterised in that** the drive element is a main shaft of the warp knitting machine (1).

## Revendications

1. Métier à tricoter en chaîne (1) avec une zone de tricotage (16), dans laquelle sont disposés des outils à tricoter pour produire des articles de bonneterie (4), et avec un dispositif de levée d'articles (9) pour la levée hors de la zone de tricotage (16) des articles de bonneterie (4) fabriqués par le métier à tricoter en chaîne (1) lors d'un processus de tricotage, dans lequel le dispositif de levée d'articles (9) présente un élément de guidage d'articles avec une zone d'entrée (7), dans laquelle les articles de bonneterie (4) entrent sur l'élément de guidage d'articles, dans lequel une distance entre un banc de métier (6) stationnaire du métier à tricoter en chaîne (1) et la zone d'entrée (7) de l'élément de guidage d'articles est variable si bien qu'une tension de levée d'articles, avec laquelle les articles de bonneterie (4) sont levés hors de la zone de tricotage (16), peut être uniformisée par une modification de la distance, et dans lequel l'élément de guidage d'articles est couplé à un élément d'entraînement du métier à tricoter en chaîne (1), **caractérisé en ce que** la distance entre le banc de métier (6) stationnaire du métier à tricoter en chaîne (1) et la zone d'entrée (7) est variable du fait d'une action d'entraînement de l'élément d'entraînement sur l'élément de guidage d'articles, dans lequel l'entraînement et le dispositif de levée d'articles (9) sont mis au point pour adapter la distance entre le banc de métier (6) stationnaire du métier à tricoter en chaîne (1) et la zone d'entrée (7) à la position dans la zone de tricotage (16) sur laquelle une formation de mailles a lieu lors du processus de tricotage.

2. Métier à tricoter en chaîne (1) selon la revendication 1, **caractérisé en ce que** l'élément de guidage d'articles est un cylindre de logement (2) rotatif.

3. Métier à tricoter en chaîne selon la revendication 2, **caractérisé en ce que** le cylindre de logement (2) peut être entraîné de manière excentrique.

4. Métier à tricoter en chaîne (1) selon la revendication 2 ou 3, **caractérisé en ce que** le dispositif de levée d'articles (9) présente un arbre de logement (5) monté de manière rotative pour entraîner cylindre de logement (2), dans lequel l'arbre de logement (5) est disposé de manière excentrique par rapport au cylindre de logement (2).

5. Métier à tricoter en chaîne (1) selon la revendication 2, **caractérisé en ce que** le cylindre de logement (2) peut être déplacé par translation.

6. Métier à tricoter en chaîne (1) selon la revendication 5, **caractérisé en ce que** le dispositif de levée d'articles (9) présente un arbre de logement (5) monté de manière rotative pour entraîner le cylindre de logement (2), dans lequel l'arbre de logement (5) peut être déplacé de manière transversale par rapport à un axe longitudinal de l'arbre de logement (5).

7. Métier à tricoter en chaîne (1) selon la revendication 1, **caractérisé en ce que** l'élément de guidage d'articles est une barre de guidage (13) pouvant être déplacée.

8. Métier à tricoter en chaîne (1) selon l'une quelconque des revendications précédentes, **caractérisé en ce que** le dispositif de levée d'articles (9) présente au moins un cylindre de levée (8), qui est disposé en aval de l'élément de guidage d'articles.

9. Métier à tricoter en chaîne (1) selon la revendication 8, **caractérisé en ce que** l'élément d'entraînement est un arbre principal du métier à tricoter en chaîne (1).
